# EUROPÄISCHE PATENTANMELDUNG

(11) **EP 3 181 298 A1**
(43) Veröffentlichungstag der Anmeldung: **21.06.2017**
(21) Anmeldenummer: 15200145.9
(22) Anmeldetag: 15.12.2015
(51) Int. Cl.: B25D 11/12, B25D 17/06, B25D 11/00

(54) **SCHLAGENDE WERKZEUGMASCHINE**

(71) Anmelder: HILTI Aktiengesellschaft, 9494 Schaan (LI)
(72) Erfinder: Schmid, Stefan, 86929 Untermühlhausen (DE); Holubarsch, Markus, 86899 Landsberg am Lech (DE); Hartmann, Markus, 87665 Mauerstetten (DE); Pfeiffer, Eduard, 87642 Halblech (DE)
(74) Vertreter: Hilti Aktiengesellschaft Corporate Intellectual Property

(57) **Zusammenfassung**

Ein Schlagwerk **(6)** beinhaltet ein Führungsrohr **(16)**, einen Erreger **(13)**, einen Schläger **(14)**, eine pneumatische Kammer **(20)** zum Ankoppeln des Schlägers **(14)** an die Bewegung des Erregers (**13)**, einen Döpper **(15)** und einen Sitz **(25)** für den Döpper **(15)**. Der Schläger **(14)** hat einen Schlagpunkt, welcher durch eine Schlagfläche **(24)** des Döppers **(15)** definiert ist, wenn der Döpper **(15)** an dem Sitz **(25)** aufliegt. Ein Rückschlagventil **(26)** hat eine Auslassöffnung **(29)** und einen Schließmechanismus **(28)** zum Schließen des Rückschlagventils **(26)** gegen einen Luftstrom aus dem Inneren des Führungsrohrs **(16)**. Die Auslassöffnung (**29)** ist derart angeordnet, dass die Auslassöffnung **(29)** im schlagenden Betrieb von dem Schläger **(14)** verschlossen und ansonsten offen ist.

## Beschreibung

### GEBIET DER ERFINDUNG

Die vorliegende Erfindung betrifft eine schlagende Werkzeugmaschine, insbesondere einen handgehaltenen pneumatischen Bohrhammer und einen handgehaltenen pneumatischen Elektromeißel.

Ein handgehaltener pneumatischer Bohrhammer hat ein pneumatisches Schlagwerk, das von einem Motor angetrieben ist. Eine pneumatische Kammer bildet eine Luftfeder, die einen Schläger an einen von dem Motor bewegten Erreger ankoppelt. Das Schlagwerk wird deaktiviert, wenn der Anwender keinen Anpressdruck auf das Werkzeug ausübt, um das Schlagwerk vor übermäßiger Belastung zu schützen. Sobald der Anwender den Bohrhammer an das Werkzeug anpresst, beginnt das Schlagwerk wieder zu arbeiten. Bei leitungsstarken Maschinen erweist sich das Führen des Bohrhammers beim erneuten Anpressen als schwer beherrschbar.

### OFFENBARUNG DER ERFINDUNG

Die erfindungsgemäße Werkzeugmaschine hat einen Werkzeughalter zum Haltern eines schlagenden Werkzeuges auf einer Arbeitsachse, einen Motor und ein Schlagwerk. Das Schlagwerk beinhaltet ein Führungsrohr, ein in dem Führungsrohr längs der Arbeitsachse durch den Motor periodisch zwangsbewegten Erreger, einen in dem Führungsrohr längs der Arbeitsachse gleitenden Schläger, eine von dem Erreger und dem Schläger in dem Führungsrohr abgeschlossene pneumatische Kammer zum Ankoppeln des Schlägers an die Bewegung des Erregers, einen Döpper und einen Sitz für den Döpper. Das Schlagwerk hat für den Schläger einen Schlagpunkt, welcher durch eine dem Schläger zugewandte Schlagfläche des Döppers, wenn der Döpper entgegen der Schlagrichtung an dem Sitz anliegt, definiert ist. Ein Rückschlagventil hat eine in dem Führungsrohr angeordnete Auslassöffnung und einen Schließmechanismus zum Schließen des Rückschlagventils gegen einen Luftstrom aus dem Inneren des Führungsrohrs. Die Auslassöffnung ist längs der Arbeitsachse derart angeordnet, dass der Schläger die Auslassöffnung gegenüber der pneumatischen Kammer verschließt, wenn der Schläger in Schlagrichtung vor dem Schlagpunkt ist und derart dass die pneumatische Kammer mit der Auslassöffnung überlappt, wenn der Schläger in Schlagrichtung über den Schlagpunkt hinausbewegt ist.

Die Auslassöffnung des Rückschlagventils ist im schlagenden Betrieb des Schlagwerks durch den Schläger geschlossen und wird geöffnet, wenn der Schläger ins Leere schlägt. Das Rückschlagventil lässt Luft in die pneumatische Kammer einströmen und deaktiviert die Luftfeder der pneumatischen Kammer. Das Rückschlagventil lässt jedoch keine Luft aus der pneumatischen Kammer entweichen. Die erweist sich als vorteilhaft beim erneuten Ansetzen des Bohrhammers. Der Anwender muss das Werkzeug, den Döpper und den Schläger gegen den Druck in der pneumatischen Kammer verschieben. Der Gegendruck ermöglicht eine bessere Führung.

Eine Ausführungsform sieht vor, dass der Schließmechanismus wenigstens eine elastische Klappe aufweist. Der Schließmechanismus kann schnell und bei einem geringen Druckgradienten öffnen und schließen. Der Schließmechanismus basierend auf einer oder zweiter elastischer Klappen hat eine geringe Masse, welche auch bei den geringen Kräften durch den geringen Druckgradienten schnell betätigbar sind.

Eine Ausführungsform sieht vor, dass die Klappe in eine das Rückschlagventil schließende Stellung vorgespannt ist. Obwohl das Rückschlagventil im schlagenden Betrieb bereits durch den Schläger verschlossen ist, erweist sich ein standardmäßig geschlossener Schließmechanismus als für die Dynamik besser geeignet.

Eine Ausführungsform sieht vor, dass das Führungsrohr eine Drosselöffnung aufweist. Die Drosselöffnung ermöglicht vorzugsweise einen geringen, aber dafür kontinuierlichen Luftstrom zwischen der pneumatischen Kammer und der Umgebung, um einen Druckausgleich zu gewährleisten. Eine Ausführung sieht vor, dass die Drosselöffnung einen geringeren Durchmesser als die Auslassöffnung des Rückschlagventils aufweist. Das Rückschlagventil dominiert, sofern von dem Schläger geöffnet, den Druck in der pneumatischen Kammer. Eine Ausführungsform sieht vor, dass die Querschnittsfläche der Drosselöffnung geringer als 6 % der Querschnittsfläche der Auslassöffnung ist. Das Anlaufen des Schlagwerks wird durch den Aufbau mit dem Rückschlagventil behindert. Ein Druckausgleich mit der Umgebung hebt die Behinderung verzögert auf. Der Durchmesser der Drosselöffnung wird vorzugsweise wie angegeben an die von dem Erreger bewegte Luft angepasst.

### KURZE BESCHREIBUNG DE FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: ein Schlagwerk beim Schlag, d.h. dem Schläger im Schlagpunkt
- Fig. 3: das Schlagwerk im Leerlauf mit zwei Stellungen des Erregers
- Fig. 4: ein Schlagwerk mit einem Rückschlagventil
- Fig. 5: ein Schlagwerk mit einem Rückschlagventil
- Fig. 6: ein Schlagwerk mit einem Rückschlagventil

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine **1** schematisch einen Bohrhammer **1.** Der Bohrhammer **1** hat einen Werkzeughalter **2,** in welchem ein Schaftende **3** eines Meißels **4,** eingesetzt und verriegelt werden kann. Der Meißel **4** ist ein Beispiel für für schlagende Werkzeuge, der Bohrhammer **1** kann auch andere schlagende Werkzeuge, wie perkussive Bohrer **4,** Bohrkronen etc. aufnehmen. Einen primären Antrieb des Bohrhammers **1** bildet ein Motor **5,** welcher ein Schlagwerk **6** und eine Abtriebswelle **7** antreibt. Ein Batteriepaket **8** oder eine Netzleitung versorgt den Motor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Meißel **4** in Schlagrichtung **12** längs der Arbeitsachse **11** in einen Untergrund schlagen. Der Bohrhammer **1** ist ein Beispiel für meißelnde handgehaltene Werkzeugmaschinen **1,** die auch nicht-drehende Handwerkzeugmaschinen, z.B. einen Elektromeißel umfassen können.

Der Meißel **4** ist in dem Werkzeughalter **2** längs der Arbeitsachse **11** beweglich gehaltert. Der Meißel **4** wird im Arbeitsbetrieb durch einen in Schlagrichtung **12** auf den Bohrhammer **1** wirkenden Anpressdruck in einer Arbeitsstellung gehalten. Der Anpressdruck kann unter Anderem durch den Anwender oder das Eigengewicht des Bohrhammers **1** aufgebracht werden. Der Meißel **4** liegt in der Arbeitsstellung entgegen der Schlagrichtung **12** an einem Anschlag an. Das Schlagwerk **6** übt periodisch Schläge auf den Meißel **4** aus, wodurch dieser aus der Arbeitsstellung in Schlagrichtung **12** vorgetrieben wird, um den Untergrund abzutragen. Nach dem Schlag kehrt der Meißel **4** wieder in die Arbeitsstellung zurück, soweit der Anpressdruck aufrecht erhalten bleibt. Der Anpressdruck kann beispielsweise fehlen, wenn der Anwender den Bohrhammer **1** einschließlich dem Meißel **4** von dem Untergrund abhebt. In diesem Fall kann der Meißel **4** in Schlagrichtung **12** versetzt von der Arbeitsstellung liegen bleiben.

Das Schlagwerk **6** hat längs der Arbeitsachse **11** in Schlagrichtung **12** aufeinanderfolgend einen Erreger **13,** einen Schläger **14** und einen Döpper **15.** Der Erreger **13** wird durch den Motor **5** angetrieben. Der Schläger **14** folgt angekoppelt über eine Luftfeder der Bewegung des Erregers **13.** Der Schläger **14** schlägt in Schlagrichtung **12** auf den Döpper **15** auf. Der Döpper **15** leitet den Schlag an den Meißel **4** weiter, welcher durch den Anpressdruck gegen das werkzeugseitige Ende des Döppers **15** gepresst ist.

Das Schlagwerk **6** hat ein Führungsrohr **16,** das parallel oder koaxial zu der Arbeitsachse **11** in dem Maschinengehäuse **17** aufgehängt ist. Der Schläger **14** und der Erreger **13** sind in dem Führungsrohr **16** angeordnet. Der Schläger **14** und der Erreger **13** sind kolbenförmig ausgebildet, d.h. ihr Umfang liegt an der Innenfläche **18** des Führungsrohrs **16** luftdicht an. Dichtringe können den luftdichten Abschluss des Schläger **14** bzw. Erregers **13** mit dem Führungsrohr **16** verbessern. Das Führungsrohr **16** führt Schläger **14** und Erreger **13** längs der Arbeitsachse **11.**

Der Erreger **13** wird von dem Motor **5** längs der Arbeitsachse **11** in eine periodische Vor- und Rückbewegung gezwungen. Der Erreger **13** ist über eine mechanische Umlenkeinrichtung **19** an den Motor **5** angebunden. Die Umlenkeinrichtung **19** beinhaltet beispielsweise einen Exzenter oder einen Taumelfinger und wandelt die Drehbewegung des Motors **5** in die periodische lineare Vor- und Rückbewegung um. Der Erreger **13** bewegt sich sobald und solange der Systemschalter **10** betätigt ist, also solange wie sich der Motor **5** dreht.

Der Erreger **13** und der Schläger **14** schließen zwischen sich eine pneumatische Kammer **20** innerhalb des Führungsrohrs **16** ab, welche als Luftfeder wirkt. Die Luftfeder koppelt den Schläger **14** an die Bewegung des Erregers **13** an. Der zwangsbewegte Erreger **13** komprimiert und dekomprimiert periodisch die pneumatische Kammer **20.** Der Druck in der pneumatischen Kammer **20** wirkt einseitig auf eine entgegen der Schlagrichtung **12** weisende Rückseite **21** des Schlägers **14.** Auf eine Vorderseite **22** des Schlägers **14** wirkt im Wesentlichen der Druck in dem Maschinengehäuse **17,** der typischerweise gleich dem Luftdruck der Umgebung ist. Die Vorderseite **22** wird beispielsweise über große Öffnungen **23** an dem Stirnende des Führungsrohrs **16** belüftet. Der Druckunterschied zwischen der Rückseite **21** und der Vorderseite **22** beschleunigt den Schläger **14** in Schlagrichtung **12** bzw. entgegen der Schlagrichtung **12.** Der Schläger **14** folgt etwas verzögert der Bewegung des Erregers **13.** Der Schläger **14** oszilliert zwischen einem Schlagpunkt (vgl. Fig. 2), in welchem der Schläger **14** auf eine Schlagfläche **24** des Döppers **15** aufschlägt, und einem Umkehrpunkt nahe dem Erreger **13.** Die von dem Schläger **14** zurückgelegte Wegstrecke, d.h. die relative Position des Schlagpunkts zu dem Erreger **13,** ist so abgestimmt, dass die Bewegung des Schlägers **14** ist im meißelnden Betrieb synchron zu der Bewegung des Erregers **13** ist.

Der Döpper **15** ist längs der Arbeitsachse **11** beweglich. Der Döpper **15** wird mittels des Anpressdrucks des Bohrhammers **1** in der Arbeitsstellung gehalten. Der Meißel **4** drückt entgegen der Schlagrichtung **12** auf den Döpper **15.** Der Döpper **15** wird in den Bohrhammer **1** hineingeschoben, bis der Döpper **15** an einem für ihn vorgesehenen Sitz **25** zum Anliegen kommt. Der Sitz **25** kann beispielsweise ringförmig ausgebildet sein und der Döpper **15** liegt mit einer ringförmigen Schulter an dem Sitz **25** an. Die Schlagfläche **24** des Döppers **15** liegt auf dem Schlagpunkt, wenn der Döpper **15** an dem Sitz **25** anliegt.

Der Bohrhammer **1** schaltet den meißelnden Betrieb selbststätig ab, wenn der Anwender den Bohrhammer **1** von dem Untergrund abhebt und damit den Anpressdruck aufhebt. Der Döpper **15** wird nicht mehr in die Arbeitsstellung, d.h. anliegend an den Sitz **25,** gezwungen, sondern kann gegenüber der Arbeitsstellung in Schlagrichtung **12** versetzt liegen (Fig. 3). Der Schläger **14** kann daher in Schlagrichtung **12** über den Schlagpunkt hinausfliegen, bevor der Schläger **14** auf den Döpper **15** aufschlägt.

Das Führungsrohr **16** ist mit einem Rückschlagventil **26** versehen. Das Rückschlagventil **26** hat eine Einlassöffnung **27,** einen Schließmechanismus **28** und eine Auslassöffnung **29.** Das Rückschlagventil **26** ermöglicht einen Luftaustausch der pneumatischen Kammer **20** mit der Umgebung, d.h. dem Inneren des Maschinengehäuses. Die Auslassöffnung **29** ist ein radialer Durchbruch durch die Wand des Führungsrohrs **16.** Die Auslassöffnung **29** liegt beispielsweise in oder um weniger als 2 mm versetzt zu der Ebene der Rückseite **21** des Schlägers **14,** wenn der Schläger **14** in dem Schlagpunkt ist. Die Auslassöffnung **29** ist längs der Arbeitsachse **11** so angeordnet, dass der Schläger **14** die Auslassöffnung **29** während des meißelnden Betriebs gegenüber der pneumatischen Kammer **20** verschließt. Ein Luftaustausch zwischen der Umgebung und der pneumatischen Kammer **20** ist während des meißelnden Betriebs unterbunden. Wie zuvor beschrieben, bewegt sich der Schläger **14** im meißelnden Betrieb in Schlagrichtung **12** nur bis zu dem Schlagpunkt. Der Schläger **14** überdeckt im Schlagpunkt vorzugsweise teilweise oder vollständig die Auslassöffnung **29** (Fig. 2). Die Auslassöffnung **29** ist gegenüber der pneumatischen Kammer **20** geöffnet, wenn der Schläger **14** in Schlagrichtung **12** über den Schlagpunkt hinausgleitet (Fig. 3). Die pneumatische Kammer **20** überlappt mit der Auslassöffnung **29,** entsprechend ist ein Luftaustausch mit der Umgebung möglich. Beim Ansetzen des Bohrhammers **1** fehlt noch der Anpressdruck, der Döpper **15** und der Schläger **14** rutschen typischerweise in Schlagrichtung **12,** wodurch das Rückschlagventil **26** geöffnet und ein Luftaustausch möglich ist.

Das Rückschlagventil **26** hat eine vorgegebene Durchströmungsrichtung **30** von seiner Einlassöffnung **27** zu seiner Auslassöffnung **29.** Ein Luftstrom kann in der Durchströmungsrichtung **30** das Rückschlagventil **26** passieren; das Rückschlagventil **26** sperrt jedoch bei einem gegen die Durchströmungsrichtung **30** fließendem Luftstrom. Der Erreger **13** kann somit durch das Rückschlagventil **26** Luft in die pneumatische Kammer **20** einsaugen, jedoch keine Luft aus der pneumatischen Kammer **20** ausblasen. Die Luftmenge in der pneumatischen Kammer **20** schwingt sich nach mehreren Zyklen ein und bleibt konstant. Die Luftmenge entspricht der Luftmenge des maximalen Volumens der pneumatischen Kammer **20** bei Umgebungsdruck. Das maximale Volumen der pneumatischen Kammer **20** hat den Erreger **13** in der von dem Schläger **14** abgewandten Stellung und den Schläger **14** in seiner in Schlagrichtung **12** am weitest vorgerückten Stellung. Der Erreger **13** bewegt sich weiterhin, wodurch die Luftmenge periodisch komprimiert wird. Der mittlere Druck in pneumatischen Kammer **20** ist deshalb größer als der Umgebungsdruck, wenn der Schläger **14** über den Schlagpunkt hinaus positioniert ist. Der Schläger **14** wird durch den erhöhten Druck in der gegenüber dem Schlagpunkt in Schlagrichtung **12** vorgerückten Stellung gehalten. Das Rückschlagventil **26** wird durch den Druck offen gehalten.

Beim Ansetzen des Meißels **4** an den Untergrund werden der Döpper **15** und der Schläger **14** in die Arbeitsstellung bzw. den Schlagpunkt geschoben. Die Schläger **14** komprimiert dabei die konstant gehaltene Luftmenge in der pneumatischen Kammer **20.** Der Anwender spürt hierdurch einen Gegendruck, welcher ihm das Ansetzen erleichtert. Der Gegendruck bleibt für mehrere Umläufe des Erregers **13** erhalten. Der Druck in der pneumatischen Kammer **20** behindert ein Anlaufen des Schlagwerks, da der Druck den Schläger **14** in dem Schlagpunkt hält. Der mittlere Druck baut sich über die Dauer mehrerer Umläufe des Erregers **13** kontinuierlich bis auf den Umgebungsdruck ab. Das Schlagwerk **6** beginnt zunehmend den Schläger **14** zu bewegen, wodurch die Schlagleistung kontinuierlich mit fallendem mittlerem Druck in der pneumatischen Kammer **20** zunimmt.

Der Druckausgleich der pneumatischen Kammer **20** mit der Umgebung erfolgt langsam durch eine Drosselöffnung **31.** Die Drosselöffnung **31** ist eine radiale Öffnung in dem Führungsrohr **16.** Die typischerweise einzige Drosselöfffnung **31** hat eine geringe Querschnittsfläche. Die Querschnittsfläche liegt im Bereich von 0,05 % bis 0,20 % der Fläche der Rückseite **21** des Schlägers **14.** Die geringe Querschnittsfläche ist ausreichend, um Verluste der Luftmenge, insbesondere während der Kompression, wieder auszugleichen und ausreichend gering, um die Dynamik der Luftfeder nicht wesentlich zu beeinflussen.

Die Drosselöffnung **31** kann längs der Arbeitsachse **11** in unterschiedlichen Positionen angeordnet sein. Die Drosselöffnung **31** ist vorzugsweise nahe dem Werkzeug-nahen Umkehrpunkt des Erregers **13** angeordnet (Fig. 3, obere Bildhälfte). Beispielsweise liegt die Drosselöffnung **31** zwischen 2 mm und 5 mm in Schlagrichtung **12** nach dem Umkehrpunkt. Der Erreger **13** erreicht die Drosselöffnung **31** nicht. Der Schläger **14** verdeckt die Drosselöffnung **31** im Kompressionspunkt, d.h. in seinem der Werkzeug-fernen Umkehrpunkt. Alternativ kann die Drosselöffnung **31** an einer anderen Stelle vor dem Schlagpunkt sein, um zumindest zeitweise mit der pneumatischen Kammer **20** während des schlagenden Betriebs zu überlappen.

Ein Querschnitt der Drosselöffnung **31** ist deutlich geringer als der Querschnitt des Rückschlagventils **26** bzw. dessen Ein- und Auslassöffnung **29.** Solange der Schläger **14** das Rückschlagventil **26** durch seine über den Schlagpunkt hinausgerückte Stellung öffnet, dominiert der Luftstrom durch das Rückschlagventil **26** den Druck in der pneumatischen Kammer **20.** Der Querschnittsfläche der Drosselöffnung **31** ist geringer als 6 %, vorzugsweise geringer als 4 %, der Querschnittsfläche des Rückschlagventils **26.** Die Querschnittfläche der Drosselöffnung **31** beträgt wenigstens ein Hundertstel der Querschnittsfläche der Auslassöffnung **29.** Das Rückschlagventil **26** hat vorzugsweise mehrere Auslassöffnungen **29,** deren jeweilige Querschnitte für den Vergleich mit dem Querschnitt der Drosselöffnung **31** zu summieren sind. Die Drosselöffnung **31** hat eine maximale Querschnittsfläche von höchstens 0,20 % der Querschnittsfläche der pneumatischen Kammer **20.** Die Luftmenge in der pneumatischen Kammer **20** halbiert sich vorzugsweise innerhalb einer Zeitspanne von 500 Millisekunden (ms) bis 800 ms, die in Abhängigkeit der Größe des Schlagwerks **6** etwa zehn bis fünfzig Umläufen des Erregers **13** entspricht. Das Schlagwerk **6** beginnt seine schlagende Wirkung typischerweise nachdem die Luftmenge halbiert ist.

Das Rückschlagventil **26** muss ausreichend schnell öffnen und schließen. Der Schließmechanismus **28** des Rückschlagventils **26** ist durch zwei ringförmige, elastische Klappen **32** gebildet, welche in einem Kanal **33** des Rückschlagventils **26** angeordnet sind. Die beiden Klappen **32** sind an ihrem der Einlassöffnung **27** näheren Rand, z.B. dem radial äußeren Rand, in einem Träger **34** befestigt. Die einander zugewandten Innenflächen der Klappen **32** sind in dem Bereich Einlassöffnung **27** beabstandet. Die Klappen **32** sind gegenüber der Durchströmungsrichtung **30** geneigt und laufen in Durchströmungsrichtung **30** aufeinander zu. Die Innenflächen der Klappen **32** berühren einander im Bereich der der Auslassöffnung **29** näheren Ränder, z.B. der radial inneren Ränder. Die Innenflächen können unter einer von der Klappe aufgebrachten Vorspannung aneinander anliegen. Die Klappen **32** haben jeweils eine von der Innenfläche abgewandte Außenfläche. Die Außenfläche liegt im Bereich der Auslassöffnung **29** frei und kann entsprechend angeströmt werden. Die Klappen **32** ragen in den beispielsweise trichterförmigen Kanal **33,** der sich in Richtung zu der Auslassöffnung **29** erweitert. Der Schließmechanismus **28** kann alternativ mit einer Klappe realisiert werden, deren der Auslassöffnung **29** näherer Rand an einer Innenfläche des Kanals **33** zum Anliegen kommt. Die beiden Klappen **32** sind aus Gummi oder einem synthetischen Kautschuk. Die Klappen **32** sind mit keiner Feder beaufschlagt.

Fig. 4 zeigt eine andere Ausgestaltung eines Rückschlagventils **35** mit einer elastischen Klappe **36.** Das Rückschlagventil **35** hat eine Einlassöffnung **27** und eine Auslassöffnung **29,** insbesondere letzteres ist gleich wie bei dem in Zusammenhang mit Fig. 2 beschriebenen Ausführungsform angeordnet und gestaltet. Das Rückschlagventil **35** hat ein Gehäuse **37,** welches luftdicht an dem Führungsrohr **16** anliegt. Das Gehäuse **37** hat zwei Öffnungen, welche die Einlassöffnung **27** und die Auslassöffnung **29** bilden. Die Klappe **36** ist innerhalb des Hohlraums des Gehäuses **37** an der Einlassöffnung **27** anliegend angeordnet. Die Klappe **36** verschließt und öffnet die Einlassöffnung **27.** Die Klappe **36** kann aus einem elastischen Schlauch gebildet sein, welcher die Einlassöffnung **27** abdeckt. Die Klappe **36** ist vollständig aus Gummi oder einem synthetischen Kautschuk. Die Klappe **36** ist mit keiner Feder beaufschlagt. Ein Luftstrom entlang der Durchströmungsrichtung **30** drückt die Klappe **36** von der Einlassöffnung **27** weg und kann durch das Gehäuse **37** und die Auslassöffnung **29** in die pneumatischen Kammer **20** einströmen. Ein Luftstrom entgegen der Durchströmungsrichtung **30** presst die Klappe **36** an die Einlassöffnung **27** an und versperrt das Rückschlagventil **35.** Die Klappe **36** kann gegen die Einlassöffnung **27** anliegend, elastisch vorgespannt sein.

Fig. 5 zeigt eine andere Ausgestaltung eines Rückschlagventils **38** mit einem elastischen Verschlusselement **39.** Das Verschlusselement **39** ist beispielsweise ein elastischer Ring, der vollständig aus Gummi oder einem synthetischen Kautschuk. Das Rückschlagventil **38** hat ein Gehäuse **40,** welches abgedichtet an dem Führungsrohr **16** anliegt. Das Gehäuse **40** bildet die Einlassöffnung **27** und die Auslassöffnung **29.** Die Auslassöffnung **29** ist wie bei den vorhergehenden Ausführungsformen angeordnet und gestaltet. Das Gehäuse **40** hat einen entgegen der Durchströmungsrichtung **30** sich verjüngenden Kanal, in welchem das Verschlusselement **39** angeordnet ist. Das Verschlusselement **39** liegt vorzugsweise unter seiner elastischen Eigenspannung an der Einlassöffnung **27** an. Das Verschlusselement **39** kann radial, d.h. senkrecht zu der Arbeitsachse **11,** elastisch verformt werden, wodurch die Einlassöffnung **27** freigegeben wird.

Fig. 6 zeigt eine andere Ausgestaltung eines Rückschlagventils **41.** Das Rückschlagventil **41** hat ein bewegliches Verschlusselement **42.** Ein Gehäuse **43** bildet die Einlassöffnung **27** und die Auslassöffnung **29.** Die Auslassöffnung **29** ist wie bei den vorhergehenden Ausführungsformen angeordnet und gestaltet. Das Gehäuse **43** hat einen entgegen der Durchströmungsrichtung **30** sich verjüngenden Kanal, in welchem das Verschlusselement **42** angeordnet ist. Das Verschlusselement **42** ist längs der Durchströmungsrichtung **30** beweglich. Das Verschlusselement **42** ist beispielsweise ein Ring aus Gummi oder synthetischen Kautschuk. Das Verschlusselement **42** ist mit keiner Feder beaufschlagt.

## Patentansprüche

1. Schlagende Werkzeugmaschine (1) mit
einem Werkzeughalter (2) zum Haltern eines schlagenden Werkzeuges (4) auf einer Arbeitsachse (11),
einem Motor (5)
einem Schlagwerk (6), das ein Führungsrohr (16), ein in dem Führungsrohr (16) längs der Arbeitsachse (11) durch den Motor (5) periodisch zwangsbewegten Erreger (13), einen in dem Führungsrohr (16) längs der Arbeitsachse (11) gleitenden Schläger (14), eine von dem Erreger (13) und dem Schläger (14) in dem Führungsrohr (16) abgeschlossene pneumatische Kammer (20) zum Ankoppeln des Schlägers (14) an die Bewegung des Erregers (13), einen Döpper (15) und einen Sitz (25) für den Döpper (15) aufweist, wobei das Schlagwerk (6) für den Schläger (14) einen Schlagpunkt aufweist, welcher durch eine dem Schläger (14) zugewandte Schlagfläche (24) des Döppers (15), wenn der Döpper (15) entgegen der Schlagrichtung (12) an dem Sitz (25) anliegt, definiert ist,
einem Rückschlagventil (26), das eine in dem Führungsrohr (16) angeordnete Auslassöffnung (29) und einen Schließmechanismus (28) zum Schließen des Rückschlagventils (26) gegen einen Luftstrom aus dem Inneren des Führungsrohrs (16), wobei die Auslassöffnung (29) längs der Arbeitsachse (11) derart angeordnet ist, dass der Schläger (14) die Auslassöffnung (29) gegenüber der pneumatischen Kammer (20) verschließt, wenn der Schläger (14) in Schlagrichtung (12) vor dem Schlagpunkt ist und dass die pneumatische Kammer (20) mit der Auslassöffnung (29) überlappt, wenn der Schläger (14) in Schlagrichtung (12) über den Schlagpunkt hinausbewegt ist.

2. Schlagende Werkzeugmaschine (1) nach Anspruch 1, **dadurch kennzeichnet dass** der Schließmechanismus (28) wenigstens eine elastische Klappe (32) aufweist.

3. Schlagende Werkzeugmaschine (1) nach Anspruch 2, **dadurch kennzeichnet dass** die Klappe (32) in eine das Rückschlagventil (26) schließende Stellung vorgespannt ist.

4. Schlagende Werkzeugmaschine (1) nach Anspruch 1, **dadurch kennzeichnet dass** der Schließmechanismus (38) ein elastisches Verschlusselement (39) aufweist, welches aufgrund einer Eigenspannung an der Einlassöffnung (27) anliegt.

5. Schlagende Werkzeugmaschine (1) nach einem der vorhergehenden Ansprüche, **dadurch kennzeichnet dass** das Führungsrohr (16) eine Drosselöffnung (31) aufweist.

6. Schlagende Werkzeugmaschine (1) nach Anspruch 5, **dadurch kennzeichnet dass** eine Querschnittsfläche der Drosselöffnung (31) geringer als eine Querschnittsfläche der Auslassöffnung (29) des Rückschlagventils (26) ist.

7. Schlagende Werkzeugmaschine (1) nach Anspruch 5 oder 6, **dadurch kennzeichnet dass** die Querschnittsfläche der Drosselöffnung (31) geringer als 6 % der Querschnittsfläche der Auslassöffnung (29) ist.
